# EUROPÄISCHE PATENTSCHRIFT

(11) **EP 1 684 920 B1**
(45) Veröffentlichungstag und Bekanntmachung des Hinweises auf die Patenterteilung: **21.03.2007**
(21) Anmeldenummer: 04790619.3
(22) Anmeldetag: 19.10.2004
(51) Int. Cl.: B08B 1/00, B08B 3/08, B08B 1/04

(54) **VERFAHREN ZUR REINIGUNG VON AN EINEM ROBOTERARM ANGEORDNETEN FALZROLLEN UND REINIGUNGSSTATION ZUR ANWENDUNG DES VERFAHRENS**
METHOD FOR CLEANING FOLDING ROLLS ARRANGED ON A ROBOT ARM AND CLEANING STATION FOR APPLYING SAID METHOD
PROCEDE DE NETTOYAGE DE ROULEAUX DE PLIAGE DISPOSES SUR UN BRAS DE ROBOT ET STATION DE NETTOYAGE DESTINEE A LA MISE EN OEUVRE DU PROCEDE

(30) Priorität: 17.11.2003 DE 10353742
(43) Veröffentlichungstag der Anmeldung: 02.08.2006
(73) Patentinhaber: ThyssenKrupp Drauz Nothelfer GmbH, 74076 Heilbronn (DE)
(72) Erfinder: SCHNEIDER, Johannes, 54340 Bekond (DE)
(74) Vertreter: Dahlkamp, Heinrich-Leo
(86) Internationale Anmeldenummer: PCT/EP2004/011795
(87) Internationale Veröffentlichungsnummer: WO 2005/049236

(56) Entgegenhaltungen:
- EP-A- 0 706 841
- DE-C1- 10 001 205
- FR-A- 2 084 416

## Beschreibung

Die Erfindung bezieht sich auf ein Verfahren zur Reinigung von an einem Roboterarm angeordneten und beim Falzen entlang eines Falzflansches geführten Falzrollen sowie auf eine Reinigungsstation gemäß Anspruch 8.

Blechfalzverbindungen werden bei der Automobilfertigung oftmals mit Industrierobotern erzeugt, um sich möglichst rasch unterschiedlich gestalteten Bauteilen anpassen zu können. Beim Falzen drückt der Industrieroboter mit der am Roboterarm angeordneten Falzrolle ein Außenblech auf ein Innenblech (vgl. DE 100 11 854 A1 und DE 299 10 871 U1).

Üblicherweise wird zur dauerhaften Haltbarkeit des Falzflansches zusätzlich ein Klebstoff aufgebracht. Dieser Klebstoff kann beim Falzen zu einer Verunreinigung der Laufflächen und der Stirnflächen der Falzrolle führen. Beim Falzen von Leichtmetallen, insbesondere von Blechen aus Aluminium kann es auch zum Anhaften und Aufbau von Aluminium auf der Falzrolle führen.

Aus der DE 100 01 205 C1 ist ein gattungsgemäßes Verfahren zur Reinigung der Falzrollen bekannt, wobei in einer Reingungsvorrichtung die Falzrollen relativ zu Reinigungswerkzeugen gedreht werden.

Der Erfindung liegt die Aufgabe zu Grunde, ein Verfahren und eine Reinigungsstation zum automatischen Reinigen von Falzrollen beim Roboterrollfalzen vorzuschlagen, wobei die Falzrollen auf einfache Weise angetrieben werden.

Zur Lösung dieser Aufgabe wird gemäß Kennzeichen des Anspruches 1 vorgeschlagen, dass die am Roboterarm befestigte Falzrolle in einer vorzugsweise stationären Reinigungsstation zur Reinigung mittels Reiberad angetrieben und dabei die Lauffläche und/oder die Stirnflächen der Falzrolle vorzugsweise mechanisch mit Reinigungswerkzeugen und/oder mit flüssigen Reinigungsmitteln gereinigt werden. Die Reinigungswerkzeuge können insbesondere aus Bürsten, Schabern oder Meißeln bestehen, die während des Reinigungsvorganges mit insbesondere konstanter Kraft gegen die Lauffläche und/oder Stirnflächen der Falzrollen durch Bewegung in x-, y- und z-Richtung gepresst werden können. Während des, vorzugsweise automatischen Reinigungsvorganges werden die Falzrollen mittels an der Reinigungsstation angeordneter Reibräder mit vorzugsweise umkehrbarer Drehrichtung angetrieben. Die Reibräder greifen dabei zweckmäßigerweise an einer Stirnfläche der Falzrolle an und zwar möglichst dort, wo sich erfahrungsgemäß keine Schmutzansätze an der Falzrolle bilden. Auf diese Weise wird dann eine Verschmutzung dieses angetriebenen Reibrades vermieden. Mit diesem angetriebenen Reibrad können insbesondere Falzrollen mit unterschiedlichen Abmessungen und Formen angetrieben werden. Dadurch ist insbesondere auch eine Nachrüstung einer vorhandenen Rollfalzanlage mit der erfindungsgemäßen Reinigungsstation möglich. Diese Reinigungsstation muss dabei lediglich in der Nähe der Rollfalzanlage innerhalb des Wirkungsbereiches des Roboterarmes angeordnet sein. Die Reinigungsstation besitzt dabei eine Reihe von Reinigungswerkzeugen, die gleichzeitig oder nacheinander während des Reinigungsvorganges gegen die zu reinigenden Laufflächen und/oder Stirnflächen der Falzrollen verfahrbar und vorzugsweise dagegen pressbar sind. Die Reinigungsstation besitzt zweckmäßigerweise eine Schmutzauffangwanne, die unterhalb des Arbeitsbereiches der Reinigungswerkzeuge angeordnet ist, damit die Schmutzpartikel direkt von dieser Auffangwanne aufgefangen werden können. Darüber hinaus können auch die Reinigungswerkzeuge selbst in ihrer Position oberhalb der Auffangwanne mit mechanischen und/oder flüssigen Reinigungsmitteln gesäubert werden.

Die Erfindung wird anhand der beigefügten Figuren 1 und 4 beispielsweise näher erläutert. Es zeigen
Fig. 1 eine perspektivische Ansicht der erfindungsgemäßen Reinigungsstation
Fig. 2 einen vergrößerten Ausschnitt zu Fig. 1
Fig. 3 eine Draufsicht zu Fig. 1 und
Fig. 4 eine Seitenansicht.

In den Figuren ist der Roboterarm, an dem die Falzrollen 2, 3 befestigt sind, nicht dargestellt. Die Figuren zeigen lediglich diese Falzrollen 2 und 3 in ihrer Position während des Reinigungsvorganges in der Reinigungsstation 1. Entsprechend den Konstruktionen nach dem oben genannten Stand der Technik kann der Arm des Roboters insbesondere an den äußeren Stirnseiten der Falzrollen 2, 3 angeordnet sein, wobei sie über eine nach Fig. 1 waagerechte Drehachse mit dem Roboterarm verbunden sein können. In Fig. 1 sind insbesondere zwei Falzrollen 2, 3 dargestellt, wie sie z.B. aus der oben genannten DE 100 11 854 A1 als Stand der Technik bekannt sind. Diese beiden Falzrollen 2, 3 werden über ein gemeinsames Reibrad 6 angetrieben, dessen äußerer Umfang an den beiden Stirnflächen 12 der Falzrollen 2 und 3 angreift, wobei die Drehachse des Reibrades 6 im rechten Winkel zur Drehachse der Falzrollen 2 und 3 angeordnet ist. Das Reibrad 6 wird mit Hilfe der Antriebsvorrichtung 4 und über die Antriebswelle 5 drehzahlgesteuert angetrieben. In der Regel kommen die einzelnen Falzrollen 2, 3 nacheinander mit dem Reibrad 6 in Eingriff. Auf der dem Reibrad 6 gegenüberliegenden Seite der Reinigungsstation 1 sind verschiedene Reinigungswerkzeuge 7, vorzugsweise in x-, y- und z-Richtung verschieblich angeordnet. In Figur 2 sind drei Reinigungswerkzeuge 7 dargestellt, die die Laufflächen 11 von drei Falzrollen reinigen. Die Schaber oder Meißel am vorderen Ende der Reinigungswerkzeuge 7 werden durch Einsatz von Druckregelventilen von den Verstellzylindern 9 mit möglichst konstanter Presskraft gegen die zu reinigenden Flächen an den Falzrollen 2, 3 gepresst, sodass bei gleichzeitiger Drehung der Falzrollen 2, 3 die Schmutzansätze auf den zu reinigenden Flächen quasi durch eine Schälbewegung entfernt werden. Grundsätzlich kann durch diese mechanische Reinigung mittels Schaber oder Meißel eine reinigungs- und lösungsmittelfreie Reinigung vorgenommen werden. Die Reinigung mittels Schaber oder Meißel ist im Vergleich zur Bürstenreinigung verschleißfreier. In bestimmten Fällen kann aber auch ersatzweise oder zusätzlich als Reinigungswerkzeug eine Bürste verwendet werden. Die bei der Reinigung der Falzrollen 2, 3 und auch bei der eventuellen erforderlichen Reinigung der Reinigungswerkzeuge 7 mit Hilfe des Abstreifers 13 anfallenden Schmutzmittel und Reinigungsflüssigkeiten werden mit Hilfe der an der Reinigungsstation 1 angeordneten Schmutzauffangwanne 8 aufgefangen. Die Reinigungsstation 1 kann auf einer stationären Stütze 10 oder einer beliebigen Konsole an der Rollfalzanlage befestigt sein.

### Bezugszeichenliste:

- 1: Reinigungsstation
- 2: Falzrolle an 1
- 3: Falzrolle an 1
- 4: Antriebsvorrichtung
- 5: Antriebswelle für 6
- 6: Reibrad an 5
- 7: Reinigungswerkzeug
- 8: Schmutzauffangwanne
- 9: Verstellzylinder für 7
- 10: Stütze für 4
- 11: Lauffläche von 2, 3
- 12: Stirnfläche von 2, 3
- 13: Abstreifer für 7

## Patentansprüche

1. Verfahren zur Reinigung von an einem Roboterarm angeordneten und beim Falzen entlang eines Falzflansches geführten Falzrollen (2, 3), wobei die am Roboterarm befestigten Falzrollen (2, 3) zur Reinigung in einer Reinigungsstation (1) mit Hilfe einer Antriebsvorrichtung (4) gedreht und dabei die Laufflächen (11) der Falzrollen (2, 3) mit Reinigungswerkzeugen (7) gereinigt werden, **dadurch gekennzeichnet, dass** die Falzrollen (2, 3) mittels Reibrad (6) angetrieben werden.

2. Verfahren nach Anspruch 1, **dadurch gekennzeichnet, dass** das Reibrad (6) an einer Stirnfläche (12) der Falzrolle (2, 3) angreift.

3. Verfahren nach Anspruch 1 oder 2, **dadurch gekennzeichnet, dass** die Drehrichtung des Reibrades (6) umkehrbar ist.

4. Verfahren nach einem der Ansprüche 1 bis 3, **dadurch gekennzeichnet, dass** mehrere Falzrollen (2, 3) von einem oder mehreren Reibrädern (6) angetrieben werden.

5. Verfahren nach Anspruch 1, **dadurch gekennzeichnet, dass** das Reinigungswerkzeug (7) in x-, y-und z-Richtung verfahrbar ist.

6. Verfahren nach Anspruch 5, **dadurch gekennzeichnet, dass** das Reinigungswerkzeug (7) mit konstanter Kraft gegen die Lauffläche (11) und/oder die Stirnflächen (12) der Falzrollen (2, 3) gepresst wird.

7. Verfahren nach Anspruch 1, **dadurch gekennzeichnet** durch eine automatische Roboterfalzanlagensteuerung integriert in die Steuerung der Reinigungsvorrichtung.

8. Reinigungsstation (1) zur Anwendung des Verfahrens nach den vorhergehenden Ansprüchen bestehend aus einer Antriebsvorrichtung (4) mit ein oder mehreren an den Falzrollen (2, 3) angreifenden Reibrädern (6) und an die zu reinigenden Laufflächen (11) und/oder Stirnflächen (12) der Falzrollen (2, 3) anpressbaren Reinigungswerkzeugen (7).

## Claims

1. A method for cleaning folding rolls (2, 3) arranged on a robot arm and guided along a folding flange during folding, wherein said folding rolls (2, 3) fastened to a robot arm are turned for cleaning in a cleaning station (1) by the aid of a drive device (4), thereby cleaning the bearing surfaces (11) of said folding rolls (2, 3) by means of cleaning tools (7), **characterized in that** said folding rolls (2, 3) are driven by means of a friction wheel (6).

2. A method as defined in Claim 1, **characterized in that** said friction wheel (6) engages at one front surface (12) of said folding roll (2, 3).

3. A method as defined in any of the preceding Claims 1 or 2, **characterized in that** the direction of rotation of said friction wheel (6) is reversible.

4. A method as defined in any of the preceding Claims 1 to 3, **characterized in that** several folding rollers (2, 3) are driven by one or more friction wheels (6).

5. A method as defined in Claim 1, **characterized in that** said cleaning tool (7) can be moved in x, y, and z direction.

6. A method as defined in Claim 5, **characterized in that** said cleaning tool (7) is pressed with constant force against the bearing surface (11) and/or front surfaces (12) of said folding rolls (2, 3).

7. A method as defined in Claim 1, **characterized by** an automatic robot folding facility control integrated into the control of the cleaning device.

8. A cleaning station (1) for applying the method as defined in the preceding claims and comprised of a drive device (4) with one or more friction wheels (6) engaging at said folding rolls (2, 3) as well as of cleaning tools (7) that can be pressed to the bearing surfaces (11) and/or front surfaces (12) of folding rolls (2, 3) to be cleaned.

## Revendications

1. Procédé de nettoyage de rouleaux de pliage (2, 3) disposés sur un bras de robot et conduits le long d'une bride de pliage lors du pliage, lesdits rouleaux de pliage (2, 3) fixés sur le bras de robot tournant à l'aide d'un dispositif d'entraînement (4) pour le nettoyage dans une station de nettoyage (1) et les surfaces de roulement (11) des rouleaux de pliage (2, 3) étant alors nettoyées au moyen d'outils de nettoyage (7), **caractérisé en ce que** les rouleaux de pliage (2, 3) sont entraînés au moyen d'une roue de friction (6).

2. Procédé selon la revendication 1, **caractérisé en ce que** la roue de friction (6) attaque sur une face de contact (12) du rouleau de pliage (2, 3).

3. Procédé selon la revendication 1 ou 2, **caractérisé en ce que** le sens de rotation de la roue de friction (6) est réversible.

4. Procédé selon une des revendications 1 à 3, **caractérisé en ce que** plusieurs rouleaux de pliage (2, 3) sont entraînés par une ou plusieurs roues de friction (6).

5. Procédé selon la revendication 1, **caractérisé en ce que** l'outil de nettoyage (7) peut être déplacé dans le sens x, y et z.

6. Procédé selon la revendication 5, **caractérisé en ce que** l'outil de nettoyage (7) est pressé avec une force constante contre la surface de roulement (11) et/ou les faces de contact (12) des rouleaux de pliage (2, 3).

7. Procédé selon la revendication 1, **caractérisé en ce qu'**une commande d'installation de pliage à robots automatique est intégrée dans la commande du dispositif de nettoyage.

8. Station de nettoyage (1) pour l'application du procédé selon les revendications précédentes, constituée d'un dispositif d'entraînement (4) avec une ou plusieurs roues de friction (6) attaquant sur les rouleaux de pliage (2, 3) et des outils de nettoyage (7) pouvant être pressés contre les surfaces de roulement (11) et/ou les faces de contact (12) des rouleaux de pliage (2, 3).
